# EUROPÄISCHE PATENTSCHRIFT

(11) **EP 1 661 677 B1**
(45) Veröffentlichungstag und Bekanntmachung des Hinweises auf die Patenterteilung: **07.05.2014**
(21) Anmeldenummer: 05025693.2
(22) Anmeldetag: 24.11.2005
(51) Int. Cl.: B27N 3/18

(54) **Verfahren und Vorrichtung zum Einleiten von Dampf in eine Matte bzw. in deren Deckschichten**
Method and apparatus for introducing steam in a mat, especially in the covering layers
Procédé et dispositif pour l'introduction de vapeur dans un mat, particulièrement dans les couches de revêtement

(30) Priorität: 27.11.2004 DE 102004057418; 13.11.2005 DE 102005053981
(43) Veröffentlichungstag der Anmeldung: 31.05.2006
(62) Teilanmeldung aus: 10012499.9
(73) Patentinhaber: Dieffenbacher GmbH Maschinen- und Anlagenbau, 75031 Eppingen (DE)
(72) Erfinder: Von Haas, Gernot, Dr., 69181 Leimen (DE); Kroll, Detlef, 75031 Eppingen (DE); Brommer, Ekkehard, 90491 Nürnberg (DE)
(74) Vertreter: Hartdegen, Anton

(56) Entgegenhaltungen:
- WO-A-98/41372
- DE-A1- 3 914 106
- DE-A1- 10 161 341
- US-A- 6 054 081

## Beschreibung

Die Erfindung betrifft ein Verfahren gemäß Anspruch 1 zum Einleiten von Dampf in eine Matte bzw. in die Deckschichten einer Matte bestehend aus einem Gemisch von mit oder ohne Bindemittel versetzten lignozellulose und/oder zellulosehaltigen Teilchen, wie Späne, Fasern, Kunststoffen oder Schnitzeln bei der Herstellung von Spanplatten sowie eine Vorrichtung gemäß Anspruch 15 zur Durchführung des Verfahrens.

Die Anmeldung versteht unter einer "Matte" ein auf ein Formband gestreutes Gemisch von mit oder ohne Bindemittel versetzten lignozellulose und/oder zellulosehaltigen Teilchen, wie Späne, Fasern oder Schnitzeln, die in mehreren Lagen bzw. Schichten und mit verschiedenen Orientierungen gestreut werden kann. Derartige Matten finden meist Anwendung in kontinuierlichen Herstellungsprozessen für Span- (MDF) oder Schnitzelplatten (OSB), können aber auch in diskontinuierlichen Prozessen eingesetzt werden. Diese Matten werden in kontinuierlichen Prozessen meist mit einer kontinuierlich arbeitenden Doppelbandpresse verpresst und ausgehärtet. Thema dieser Anmeldung ist das Einleiten von Dampf in die Matte oder jeweils verfahrensbedingt nur in die jeweiligen Deckschichten einer Matte während der Vorkomprimierung vor einer kontinuierlichen Hauptpresse oder während der Hauptpressung selbst. Neben der Einleitung des Dampfes in die Matte ist auch die Bedampfung von unterschiedlich breiten Matten ein Problem das gelöst werden soll.

In der WO 1998 041 372 A1 sowie der DE 101 61 341 A1 wird ein Verfahren gemäß dem Oberbegriff nach Anspruch 1, sowie eine Vorrichtung gemäß dem Oberbegriff nach Anspruch 15 zur Deckschichtbedampfung bei unterschiedlich breiten Matten, beschrieben. Dabei wird während der Bedampfung im Falle einer Breitenverstellung der Matte, der Bereich der Dampfplatte unter dem keine Matte ist, abgeschaltet. Außerdem wird beschrieben, dass eine gewisse Abschaltung der Bedampfung vom Rand der Matte Richtung Mattenmitte (ca. 5 % der Mattenbreite) vorgenommen wird, um Dampfverluste am Rand zu minimieren. Die Vorrichtung ist so aufgebaut, dass Dampfkanäle senkrecht zur Vorschubrichtung angeordnet sind aus denen Dampf in Richtung Matte ausströmt. Die Dampfkanäle werden am Mattenrand durch einfahrende Zylinder im Randbereich geschlossen. Die Bedampfungsbreite innerhalb eines Kanals wird also entsprechend der Mattenbreite und der Dampfverluste am Rand eingestellt, wobei prinzipiell nahezu die gesamte Mattenbreite pro Kanal bedampft wird. In der WO 1998 041 372 A1 wird weiterhin beschrieben, dass die Länge der Bedampfungszone (in Vorschubrichtung gesehen) gemäß dem Dichteprofil eingestellt wird. Die Länge der Bedampfungszone wird über Zuschaltung von einzelnen Kanälen gesteuert. In der DE 101 61 341 A1 wird eine Vorrichtung beschrieben, die nach dem oben beschriebenen Verfahren eine Bedampfung ermöglicht, wobei aber die Breitenverstellung und die Randabschaltung durch Drehen von entsprechend durchgängigen Zylindern erreicht wird.

In der DE 44 41 017 A1 (Ausscheidung: DE 44 47 847) wird eine Vorrichtung beschrieben mittels welcher eine Deckschichtbedampfung erfolgen soll. In der beschriebenen Vorrichtung wird die Mattenschmalfläche mittels Teleskopblechen abgedichtet, wodurch Dampfaustrittsverluste vermieden werden sollen. Zur Dampfeinleitung werden Kästen, welche quer zur Vorschubrichtung über die Mattenbreite verlaufen, verwendet.

Als Nachteil der oben beschriebenen Verfahren und Vorrichtungen hat sich herausgestellt, dass keine gleichmäßige Bedampfung der Deckschichten über die volle Mattenbreite möglich ist. Die Matte wird ungleichmäßig durch den Dampf erwärmt woraus auch resultiert, dass die Mattenmitte über die Breite gesehen weniger erwärmt wird als der Randbereich. Das Dichteprofil über den vertikalen Plattenquerschnitt unterscheidet sich am Rand und von der Plattenmitte. So weist der Bereich vom Rand bis 30 % zur Mattenmitte bei einer Deckschichtbedampfung breitere Deckschichten (Bereiche mit höherer Dichte) und größere Dichtemaxima als im gleichen Bereich von der Mitte aus auf. Zusätzlich weist die Mattenmitte im hinteren Pressenbereich einen langsameren Temperaturanstieg als der Mattenrand auf, wodurch nur ein geringer Gewinn an Pressgeschwindigkeit erreicht werden kann. Dieser langsamere Temperaturanstieg ist ein Zeichen, dass weniger Dampf in der Mitte eingeleitet wird.

In der DE 39 14 106 A1, von der die Erfindung ausgeht, wird ein Verfahren zur völligen Durchströmung bzw. vollständigen Erwärmung der Matte mittels Wasserdampf beschrieben, wobei der Dampf von einer Seite eingeleitet und auf der gegenüberliegenden Seite ein Vakuum angelegt wird oder Dampf von beiden Seiten gleichzeitig eingeleitet wird. Dabei soll über die gesamte Mattenbreite mittels Dampfkästen bedampft werden. Es hat sich aber herausgestellt, dass eine gleichzeitige Einleitung von Dampf von oben und unten nicht zu einer gleichmäßigen Erwärmung der Matte über die volle Breite und Tiefe führt und damit nur eine unzureichende Steigerung der Pressgeschwindigkeit erreicht werden kann.

Die Ursache für die ungleichmäßige Bedampfung über die volle Mattenbreite und Mattentiefe der oben beschriebenen Verfahren ist, dass die in der Matte vorhandene Luft, welche einen Strömungswiderstand gegen den eindringenden Dampf darstellt, nicht gleichmäßig während der Bedampfung entweichen kann. Dem eintretenden Dampf steht also ein hoher Gegendruck in der Mattenmitte entgegen, der am Mattenrand nicht so ausgeprägt ist, da hier die offene Schmalseite der Matte offen ist und die Luft entweichen kann. Daher dringt der Dampf bei gleichem Druck über den Querschnitt am Rand tiefer ein als in der Mattenmitte. Im Ergebnis ist also das Verfahren der Bedampfung bzw. der Deckschichtbedampfung mit den beschriebenen Vorrichtungen nicht zufrieden stellend möglich.

Auch ist ein Nachteil, dass der verwendete und in die Matte einzudüsende Dampf in den Dampfkammern oberhalb der Matte kondensiert und dort zu Wasseransammlungen führt. Das kondensierte Wasser kann auf die Matte tropfen und zu Wasserflecken erst auf dem Pressgut und damit auf der produzierten Holzwerkstoffplatte selbst führen. Diese Holzwerkstoffplatte ist Ausschuss und muss bei der Sichtkontrolle ausgesondert werden. Da aber kleine Wasserflecken bei der Sichtkontrolle einer mehreren Quadratmeter großen Holzwerkstoffplatte durchaus übersehen werden können, kann dies zu Auslieferung mangelhafter Ware und dementsprechendem Imageverlust des Produzenten führen.

Ziel und Aufgabe der Erfindung ist das Verfahren zur Deckschichtenbedampfung so weiter zu entwickeln, dass ein gleichmäßiges Dichteprofil über die gesamte Plattenbreite eine Steigerung der Pressgeschwindigkeit erreicht werden kann und das Verfahren der gleichzeitigen Dampfeinleitung von oben und unten zur Erwärmung des vollen Mattenquerschnitts so zu verbessern, dass eine gleichmäßige Erwärmung der gesamten Matte bzw. der Deckschichten sowohl über die Breite als auch die Dicke möglich wird.

Diese Aufgabe der Erfindung wird gemäß dem Anspruch 1 dadurch gelöst, dass die Bedampfung der Matte über eine Länge zunächst in der Mattenmitte startet und sich dann keilförmig während des Produktionsfortschrittes zu den Längsrändern der Matte hin ausweitet.

Mit dieser Lösung wird die Luft verdrängt, bevor der Dampf weiter in Richtung Mattentiefe eindringt und die Luft kann in Richtung der Mattenschmalflächen ohne großen Strömungswiderstand aus- und schließlich über die Mattenschmalflächen entweichen.

Von Vorteil dabei ist, dass die Bedampfungsfläche in verschiedene Dampfungsfelder unterteilt ist, wobei sowohl in quer als auch in Längsrichtung mehrere Felder "schachbrettartig" vorhanden sein können. Durch die variable und regelbare Ansteuerung dieser Felder einzeln oder in Gruppen lassen sich verschiedene Bedampfungsmodi für die gesamte Mattentiefe oder nur die Deckschichten einsteuern. Besonders vorteilhaft ist dabei die keilförmige Bedampfung oder auch eine alternierende Bedampfung.
Zusätzlich kann nach einer Zuschaltung aller Druckkammern der Dampfdruck in den einzelnen Kammern unterschiedlich eingestellt werden (in der Mattenmitte mehr Dampfdruck als in den Randkammern). Mit diesen Maßnahmen ist eine gleichmäßige Erwärmung sowohl der Deckschichten über die Breite als auch eine völlige Erwärmung möglich. Als weiteren Punkt lässt sich auch gezielt in der Mattenmitte (über die Breite gesehen) mehr Dampf (tiefer zur Mattenmitte liegende Kondensationsfront) einbringen, wobei sich hier das bekannte Problem der niedrigen Querzüge in der Plattenmitte lösen lässt.

Weitere vorteilhafte Maßnahmen und Ausgestaltungen des Gegenstandes der Erfindung gehen aus den Unteransprüchen und der folgenden Beschreibung mit der Zeichnung hervor.

Es zeigen:
- Figur 1: Mögliche Einteilung der Dampfkammern in einer Draufsicht der Pressgutmatte über die Arbeitsrichtung,
- Figur 2: Keilförmige Einleitung (schraffierte Fläche) des Dampfes über die Druckkammern gemäß Figur 1 und
- Figur 3: Alternierende Einleitung des Dampfes nur über die Druckkammern in Reihe b, d und f gemäß Figur 1 und
- Figur 4: eine schematische Seitenansicht mit Darstellung der Druckkammern mit einer Heizeinrichtung.

Figur 1 zeigt die Draufsicht auf die oberhalb einer Pressgutmatte angeordneten Druckkammerfelder in Arbeitsrichtung (AR) der Pressenherstellungsanlage ohne Bedampfung. Der Pfeil der Arbeitsrichtung zeigt auf die Einlaufseite der Bedampfungsstrecke G. Die Pressgutmatte kann dabei zum Beispiel bei Verwendung des Verfahrens in einer Vorpresse oder Hauptpresse zusätzlich in Arbeitsrichtung verdichtet werden. Nach Figur 2 wird nun eine keilförmige Bedampfung in Arbeitsrichtung zugeschaltet, die dazu führt, dass die Luft sukzessiv aus der Mattenmitte I-I an die Mattenseite II-II und III-III gedrängt und durch Dampf ersetzt wird. Je nach aufgebrachtem Druck in den Druckkammern kann eine vollständige Durchflutung mit Verdrängung der Luft durchgeführt werden, oder eine reine Deckschichtbedampfung mit entsprechender Deckschichtvorwärmung.

Als besonders günstig für eine Deckschichtvorwärmung hat sich eine Zuschaltung der Bedampfung mit folgendem Breitenraster herausgestellt: Zu Beginn der Vorwärmung (etwa 20 % der Bedampfungslänge) eine Bedampfung von 20 % der Mattenbreite g in Mattenmitte I-I über die Breite gesehen, anschließend 40 % (wieder 20 % der Bedampfungslänge), dann 80 % (wieder 20 % der Bedampfungslänge), und schließlich die volle Mattenbreite g. Mit dieser Breiteneinstellung des Dampfdruckes über die Länge der Bedampfungszone G weist die Matte nach Durchlaufen der Vorwärmvorrichtung eine gleichmäßige Erwärmung der Deckschichten von beispielsweise je 15 % der Masse von oben und unten über die gesamte Mattenbreite g auf; und die restlichen 35% der möglichen Eindringtiefe des Dampfes (pro Deckschichtseite) werden nicht erwärmt. Damit bleiben 70% des Mattenkerns ohne Dampfeinbringung. Die hergestellten Platten, die mittels dieser Methode vorgewärmt wurden, weisen sowohl am Rand als auch in der Mattenmitte I-I gleichmäßige vertikale Dichteprofile auf. Die mit dem Dichteprofil korrelierten Platteneigenschaften wie die Biegefestigkeit ist an den Rändern II-II und III-III genauso groß wie in Mattenmitte I-I. Die Pressgeschwindigkeit kann deutlich gegenüber den oben genannten Verfahren gesteigert werden, da die Erwärmung der Mittelschicht auf die Aushärttemperatur des Klebstoffs von ca. 100 °C in der Heißpresse in Mattenmitte I-I zu dem gleichen Zeitpunkt erfolgt wie am Mattenrand II-II und III-III.

Die Luftverdrängung und damit die gleichmäßige Bedampfung lassen sich noch dadurch unterstützen, dass in der Mattenmitte I-I ein höherer Dampfdruck eingestellt wird als am Mattenrand II-II und III-III. Weiterhin kann noch über die Bedampfungsstrecke G der Bedampfung ein unterschiedlicher Dampfdruck eingestellt werden. So wird für die Deckschichtbedampfung im hinteren Bereich der Bedampfungsstrecke G (etwa ab d oder e) vorzugsweise mit einem niedrigeren Dampfdruck in Mattenmitte I-I gearbeitet, damit die Dampffront nicht tiefer als am Mattenrand II und III eindringt.

Um entweder bei dicken Matten, bei hoher Pressgeschwindigkeit oder bei größerer gewünschter Bedampfungstiefe eine große Dampfmenge auf kurzer Bedampfungslänge einzubringen, muss ein hoher Dampfdruck auf die Matte aufgebracht werden. Dies kann trotz beidseitig auf der Matte aufliegenden Dampfplatten zu seitlichen Ausbläsern von Partikel führen. Im Mattenrandbereich II-II und III-III können deshalb zur Vermeidung dieser Probleme auf der gesamten Bedampfungsstrecke G niedrigere Dampfdrücke eingestellt werden als in Mattenmitte I-I. Damit lassen sich seitliche Ausbläser von Holzpartikein wie Spänen oder Fasern vermeiden. Diese Einstellung kann mit einer erfindungsgemäßen Vorrichtung ebenfalls wieder in der hinteren Bedampfungsstrecke G probeweise wieder angepasst werden, wenn sich die entweichenden Gase ihren Weg durch die Mattenränder gesucht haben und eine Erhöhung der Ausströmungsgeschwindigkeit keine Ausbläser mehr verursacht.

Natürlich besteht die Möglichkeit dass bei speziellen Produktionen (besonders bei unterschiedlichen Mattendicken) die Mattenmitte I-I über die Mattenbreite g gesehen niedrigere Querzüge als der Rand II-II oder III-III aufweist. In diesem Fall ist die Erwärmung in Mattenmitte I-I langsamer erfolgt als am Rand II-II und III-III. Somit kann es notwendig sein, bei bestimmten Plattendicken die Deckschichtbedampfung so zu führen, dass in Mattenmitte etwas mehr Dampf, also Feuchtigkeit und Wärme, zugegeben wird. Die Erwärmung der Matten über den Querschnitt ist dadurch in Mattenmitte |-| über die Mattenbreite g gesehen etwas tiefer als am Rand. Beispielsweise wird der Rand 15 % tief der Masse erwärmt und die Mitte 20 %. Mit diesem Verfahren konnten Platten mit nahezu gleichen Querzügen und Dichteprofilen bei hoher Pressgeschwindigkeit produziert werden. Zur Umsetzung dieses Möglichkeit wird die Bedampfung keilförmig so geführt, dass 20 % der Mattenbreite g in Mattenmitte I-I nicht 20 % über die Bedampfungsstrecke G sondern 40 % über die Bedampfungsstrecke G der Bedampfung geführt werden. Alternativ kann aber auch die Einteilung aus dem obigen Beispiel verwendet werden, wobei aber in Mattenmitte I-I ein höherer Dampfdruck als an den Rändern II-II und III-III verwendet wird.

Zur Bedampfung einer Matte mit unterschiedlicher Mattenbreite g können die äußeren Bedampfungsfelder an den Rändern II-II und III-III unter denen sich kein Material bei einer schmalen Matte befindet, abgeschaltet werden, um unnötigen Dampfverbrauch zu vermeiden.

Flächengewichtsschwankungen, welche durch Streuungsungenauigkeiten verursacht werden, führen zu lokal höherer Mattendichte, welche über eine längerer Produktionszeit in einem bestimmten Breitenbereich der Matte z.B. 20 % der Breite in der Mattenmitte vorliegen. Dieses Mattenstück höheren Flächengewichts ist bei einer Flächengewichtsmessung vor der Bedampfung erkennbar. In den Bereichen mit mehr höheren Flächengewicht muss ein leicht höherer Dampfdruck eingestellt werden, um die gleiche Bedampfungstiefe zu erreichen bzw. es muss eine längere Strecke in Transportrichtung gesehen bedampft werden.

Ebenso ist bei einer vollständigen Durchströmung der Matte bis zur Mitte der Mitteschicht eine vollständige Erwärmung nicht möglich, wenn in der vollen Mattenbreite Dampf von beiden Seiten eingeleitet wird und Lufteinschlüsse in der Mattenmitte vorhanden sind. Die oben beschriebene keilförmige Bedampfung oder die Aufwendung eines höheren Dampfdruckes über die gesamte Bedampfungslänge löst auch dieses Problem, sodass bei einer vollständigen Durchströmung der Matte die störenden Bereiche von Lufteinschlüssen bereinigt werden und eine vollständige gleichmäßige Erwärmung über die Breite und Dicke der Matte gesichert ist.

Die Vorrichtung wird so ausgeführt, dass die Bedampfungsfläche in verschiedene Bedampfungsfelder unterteilt wird, wobei sowohl quer (v, w, x, y, z) als auch längs (a, b, c, d, e, f) beliebig viele Felder für ein schachbrettartiges Aussehen verteilt werden können. Durch die variable Abschaltung und regelbare Ansteuerung hinsichtlich des Dampfdruckes bzw. der Dampfmenge dieser Felder einzeln oder in Gruppen lassen sich verschiedene Bedampfungszonen hinsichtlich des Bedampfungsdruckes oder die Bedampfungsmenge quer über die Matte einsteuern.

Es ist natürlich offensichtlich, dass je nach Stand der Technik auch eine differential verkleinerte Anordnung der Bedampfungsfelder möglich und anwendbar wäre. So wäre bei entsprechender Verkleinerung der einzelnen Bedampfungsfelder gegen eine Vielzahl von Bedampfungsfeldern in Längsrichtung als auch in Querrichtung eine kurvenförmige Bedampfung quer über die Mattenbreite denkbar.

In Figur 4 ist eine schematische Seitenansicht gezeigt, in der wie bereits ausreichend ausgeführt ersichtlich ist, dass eine Matte 2 auf einem Förderband 1 in Arbeitsrichtung durch eine Anordnung von Druckkammern 3 oben und unten geführt wird. Das Förderband 1 ist in der Regel als Siebband ausgeführt und somit dampfdurchlässig. Eine derartige Vorrichtung findet üblicherweise in einer Vorpresse zur Vorverdichtung und Einstellung verschiedenster Parameter vor eine kontinuierlich arbeitenden Doppelbandpresse Anwendung. In den Druckkammern 3 ist eine Heizeinrichtung 4 oberhalb der Matte 2 angeordnet. Damit soll verhindert werden, dass eine Kondensierung in den Druckkammern 3 selbst stattfinden kann und somit Wassertropfen auf die Matte 2 fallen. Je nach Stärke der Fluidströmung des Dampfes kann es auch sinnvoll sein eine Erwärmung der Druckkammern 3 unten durchzuführen, damit nicht Kondensat in der Dampfströmung mitgenommen werden kann und so von unten an die Matte 2 gelangt. Bei der Verwendung von Siebbändern kann es im übrigen sinnvoll sein das Förderband 1 vor den Bedampfungsfelder a, b, c, d, e, f in Arbeitsrichtung AR der Matte 2 mit einer Heizeinrichtung 5 zu versehen, damit das Förderband 1 auf eine annähernd gleiche oder höhere Temperatur gebracht werden als die Kondensationstemperatur des zur Vorwärmung verwendeten Fluids.

Es versteht sich für den Fachmann von selbst, dass die Erwärmung der Druckkammern bzw. des Förderbandes vor der Verwendung der Druckkammern mit Dampf abgeschlossen sein muss.

### Bezugszeichenliste:

- I-I, II-II, III-III: Längslinien der Matte in Arbeitsrichtung
- a, b, c, d, e, f: Anordnung der Druckkammern in Arbeitsrichtung
- g: Mattenbreite
- G: Bedampfungsstrecke in Arbeitsrichtung

- 1: Förderband
- 2: Matte
- 3: Druckkammern
- 4: Heizeinrichtung
- 5: Heizeinrichtung

## Patentansprüche

1. Verfahren zur Bedampfung einer sich bewegenden Matte bzw. ihrer Deckschichten bei der Herstellung von Holzwerkstoffplatten, wie Span- , Faser-, Kunststoff- oder Schnitzelplatten, aus einem Gemisch von mit oder ohne Bindemittel versetzten lignozellulose und/oder zellulosehaltigen Teilchen, wie Späne, Fasern oder Schnitzeln, wobei die Matte nach Überführung in eine Ein- oder Mehretagenpresse oder eine kontinuierlich arbeitende Presse unter Anwendung von Druck und Wärme verpresst und ausgehärtet wird, **dadurch gekennzeichnet, dass** die Bedampfung der Matte über eine Bedampfungsstrecke (G) zunächst in der Mattenmitte (I-I) startet und sich dann keilförmig während des Produktionsfortschrittes zu den Längsrändern (II-II; III-III) der Matte hin ausweitet.

2. Verfahren nach Anspruch 1, **dadurch gekennzeichnet, dass** zu Beginn 20 % der Mattenbreite (g) auf 20% der Bedampfungsstrecke (G) bedampft werden, anschließend 40 % der Mattenbreite (g) über 20 % der Bedampfungsstrecke (G) über die Mattenbreite (g) bedampft werden, dann 80 % der Mattenbreite (g) über 20 % der Bedampfungsstrecke (G) bedampft werden, und schließlich die volle Mattenbreite (g) über die restlichen Strecke der Bedampfungsstrecke (G) bedampft werden.

3. Verfahren nach den Ansprüchen 1 bis 2, **dadurch gekennzeichnet, dass** für eine keilförmige Bedampfung und eine Überbedampfung der Mattenmitte (I-I) 20 % der Mattenbreite (g) 40% über die Bedampfungsstrecke (G) der Bedampfungsvorrichtung geführt werden.

4. Verfahren nach den Ansprüchen 1 bis 3, **dadurch gekennzeichnet, dass** für eine keilförmige Bedampfung und eine Überbedampfung der Mattenmitte (I-I) hier ein höherer Dampfdruck als am Rand (II-II und III-III) verwendet wird.

5. Verfahren nach Anspruch 1, **dadurch gekenntzeichnet**, dass die Bedampfung der Matte in Produktionsrichtung über eine vorgegebene Bedampfungsstrecke (G) von der Mattenmitte (I-I) zu den Längsrändern (II-II; III-III) hin ein abnehmender Dampfdruck eingebracht wird.

6. Verfahren zur Deckschichtbedampfung nach Anspruch 1, **dadurch gekennzeichnet, dass** bei einer reinen keilförmigen Deckschichtbedampfung der Matte im hinteren Bereich der Bedampfungsstrecke (G) in Arbeitsrichtung in der Mattenmitte (I-I) der Dampfdruck reduziert wird damit in der Mattenmitte (I-I) die Dampffront nicht tiefer in die Mattendicke eindringt als in den Mattenrändern (II-II; III-III).

7. Verfahren nach einem oder mehreren der vorherigen Ansprüche 1 bis 6, **dadurch gekennzeichnet, dass** die Bedampfung der Matte über eine Bedampfungsstrecke (G) alternierend mit nicht arbeitenden und arbeitenden Reihen der Druckkammern zur Bedampfung der Matte in Arbeitsrichtung über die Bedampfungsstrecke (G) erfolgt.

8. Verfahren nach einem oder mehreren der vorherigen Ansprüche 1 bis 7, **dadurch gekennzeichnet, dass** die nicht zur Bedampfung verwendeten Druckkammern zur aktiven oder passiven Abführung der verdrängten Luft verwendet werden.

9. Verfahren nach einem oder mehreren der vorherigen Ansprüche 1 bis 8, **dadurch gekennzeichnet, dass** eine Flächengewichtsmessung vor der Bedampfungsfläche mit entsprechender Rückmeldungsmöglichkeit zur Bedampfungssteuerung vorgesehen ist.

10. Verfahren nach einem oder mehreren der vorherigen Ansprüche 1 bis 9, **dadurch gekennzeichnet, dass** einzelne Felder zur Atmosphäre geöffnet oder an Unterdruck angeschlossen sind.

11. Verfahren nach einem oder mehreren der vorherigen Ansprüche 1 bis 10, **dadurch gekennzeichnet, dass** die Randzonen separat abschaltbar ausgebildet sind.

12. Verfahren nach Anspruch 1 oder 2, **dadurch gekennzeichnet, dass** die Druckkammern auf eine annähernd gleiche oder höhere Temperatur gebracht werden als die Kondensationstemperatur des zur Vorwärmung verwendeten Fluids.

13. Verfahren nach einem oder mehreren der vorherigen Ansprüche 1 bis 12, **dadurch gekennzeichnet, dass** bei der Verwendung von Dampf eine Temperatur für die Druckkammern über 100° C eingestellt wird.

14. Verfahren nach einem oder mehreren der vorherigen Ansprüche 1 bis 13, **dadurch gekennzeichnet, dass** beider Verwendung von Siebbändern ober- und/oder unterhalb der Matte diese ebenfalls vor Kontakt mit dem verwendeten Fluid auf eine annähernd gleiche oder höhere Temperatur gebracht werden als die Kondensationstemperatur des zur Vorwärmung verwendeten Fluids.

15. Vorrichtung zur Bedampfung einer sich bewegenden Matte bzw. ihrer Deckschichten vor einer Presse bei der Herstellung von Holzwerkstoffplatten, wie Span-, Faser-, Kunststoff- oder Schnitzelplatten, aus einem Gemisch von mit oder ohne Bindemittel versetzten lignozellulose und/oder zellulosehaltigen Teilchen, wie Späne, Fasern oder Schnitzeln, wobei die Matte nach Überführung in eine Ein- oder Mehretagenpresse oder eine kontinuierlich arbeitende Presse unter Anwendung von Druck und Wärme verpresst und ausgehärtet wird, **dadurch gekennzeichnet, dass** eine durchgehende Bedampfungsfläche in verschiedene Bedampfungsfelder unterteilt ist, wobei sowohl in quer- (v, w, x, y, z) als auch in Längsrichtung (a, b, c, d, e, f) mehrere Felder schachbrettartig verteilt angeordnet sind und die einzelnen Bedampfungsfelder sowohl einzeln, als auch in Gruppen ansteuerbar sind und jedes Feld bzw. jede Gruppe in der Dampfmenge bzw. im Dampfdruck regelbar ausgeführt ist.

16. Vorrichtung nach Anspruch 15, **dadurch gekennzeichnet, dass** eine Anlage zur Flächengewichtsmessung vor der Bedampfiungsfläche mit entsprechender Rückmeldungsmöglichkeit zur Bedampfungssteuerung vorgesehen ist.

17. Vorrichtung nach Anspruch 15, **dadurch gekennzeichnet, dass** in den Druckkammern (3) der Bedampfungsfelder (a, b, c, d, e, f) der Matte (2) eine Heizeinrichtung (4) angeordnet ist.

18. Vorrichtung nach Anspruch 18, **dadurch gekennzeichnet, dass** die Heizeinrichtung (4) aus Radiatoren besteht.

19. Vorrichtung nach Anspruch 18, **dadurch gekennzeichnet, dass** die Heizeinrichtung (4) aus elektrischen beheizten Matten besteht.

20. Vorrichtung nach Anspruch 17, **dadurch gekennzeichnet, dass** die Heizeinrichtung (4) oben und/oder unten in den Druckkammern (3) angeordnet ist.

21. Vorrichtung nach Anspruch 16, **dadurch gekennzeichnet, dass** vor den Bedampfungsfelder (a, b, c, d, e, f) in Arbeitsrichtung (AR) der Matte (2) eine Heizeinrichtung (5) für das Förderband (1) angeordnet ist.

22. Vorrichtung nach Anspruch 21, **dadurch gekennzeichnet, dass** die Heizeinrichtung (5) aus Rollen, Kontaktmatten oder Konvektionsstrahlern besteht.

## Claims

1. A method for introducing steam into a moving mat or its cover layers in the production of wooden boards such as chipboards, fibreboards, plastic boards or boards made of shavings, from a mixture of lignocellulose and/or cellulose-containing particles laced with or without binders such as chips, fibres or shavings, wherein the mat, after transfer to a single-stage or multi-stage press or a continuously operating press, is pressed and hardened by application of pressure and heat, **characterized in that** the introduction of the steam into the mat via a steaming sector (G) commences at first in the middle of the mat (I-I) and then expands in a wedge-like manner during the progress of the production to the longitudinal edges (II-II; III-III) of the mat.

2. A method according to claim 1, **characterized in that** at the beginning 20% of the mat width (g) is steamed on 20% of the steaming sector (G), subsequently 40% of the mat width (g) is steamed over 20% of the steaming sector (G) over the mat width (g), thereupon 80% of the mat width (g) is steamed over 20% of the steaming sector (G), and finally the full mat width (g) is steamed over the remaining section of the steaming sector (G).

3. A method according to the claims 1 to 2, **characterized in that** 20% of the mat width (g) are guided 40% over the steaming sector (G) of the steaming apparatus for wedge-shaped steaming and excess steaming of the middle of the mat (I-I).

4. A method according to the claims 1 to 3, **characterized in that** a higher steam pressure is used here than at the edge (II-II and III-III) for wedge-shaped steaming and excess steaming of the middle of the mat (I-I).

5. A method according to claim 1, **characterized in that** a decreasing steam pressure is introduced for steaming the mat in the production direction over a predetermined steaming sector (G) from the middle of the mat (I-I) to the longitudinal edges (II-II; III-III).

6. A method for cover layer steaming according to claim 1, **characterized in that** the steam pressure is reduced in a pure wedge-shaped cover layer steaming of the mat in the rear region of the steaming sector (G) in the working direction in the middle of the mat (I-I), so that the steam front will not penetrate deeper into the thickness of the mat in the middle of the mat (I-I) than in the edges of the mat (II-II; III-III).

7. A method according to one or several of the preceding claims 1 to 6, **characterized in that** the introduction of steam into the mat occurs in an alternating manner via a steaming sector (G) with non-operating and operating rows of pressure chambers for steaming the mat in the working direction via the steaming sector (G).

8. A method according to one or several of the preceding claims 1 to 7, **characterized in that** the pressure chambers not used for steaming are used for active or passive discharging of the displaced air.

9. A method according to one or several of the preceding claims 1 to 8, **characterized in that** a measurement for mass per unit area is provided before the steaming area with respective feedback possibility to the steaming control unit.

10. A method according to one or several of the preceding claims 1 to 9, **characterized in that** individual fields are opened towards the atmosphere or are connected to negative pressure.

11. A method according to one or several of the preceding claims 1 to 10, **characterized in that** the boundary zones are arranged so that they can be deactivated separately.

12. A method according to claim 1 or 2, **characterized in that** the pressure chambers are brought to an approximately similar or higher temperature than the condensation temperature of the fluid used for preheating.

13. A method according to one or several of the preceding claims 1 to 12, **characterized in that** a temperature of over 100°C is set for the pressure chambers when using steam.

14. A method according to one or several of the preceding claims 1 to 13, **characterized in that**, when using screen belts above and/or below the mat, they are also brought to an approximately similar or higher temperature prior to contact with the used fluid than the condensation temperature of the fluid required for preheating.

15. An apparatus for steaming a moving mat or its cover layers before a press in the production of wood boards such as chipboards, fibreboards, plastic boards or boards made of shavings, from a mixture of lignocellulose and/or cellulose-containing particles laced with or without binders such as chips, fibres or shavings, wherein the mat, after transfer to a single-stage or multi-stage press or a continuously operating press, is pressed and hardened by application of pressure and heat, **characterized in that** a continuous steaming area is subdivided into a different steaming fields, wherein several fields are arranged in a distributed way in the manner of a chessboard both in the transverse direction (v, w, x, y, z) and in the longitudinal direction (a, b, c, d, e, f), and the individual steaming fields can be accessed both individually and also in groups, and each field or each group is controllably arranged with respect to the steam quantity and the steam pressure.

16. An apparatus according to claim 15, **characterized in that** a system for measuring mass unit per area is provided before the steaming area with respective feedback possibility to the steaming control unit.

17. An apparatus according to claim 15, **characterized in that** a heating device (4) is arranged in the pressure chambers (3) of the steaming fields (a, b, c, d, e, f) of the mat (2).

18. An apparatus according to claim 18, **characterized in that** the heating device (4) consists of radiators.

19. An apparatus according to claim 18, **characterized in that** the heating device (4) consists of electrically heated mats.

20. An apparatus according to claim 17, **characterized in that** the heating device (4) is arranged at the top and/or bottom in the pressure chambers (3).

21. An apparatus according to claim 16, **characterized in that** a heating device (5) for the conveyor belt (1) is arranged before the steaming fields (a, b, c, d, e, f) in the working direction (AR) of the mat (2).

22. An apparatus according to claim 21, **characterized in that** the heating device (5) consist of rollers, contact mats or convection radiators.

## Revendications

1. Procédé pour exposer à la vapeur une nappe en mouvement ou ses couches de couverture lors de la fabrication de panneaux en matériau à base de bois tels que des panneaux à base de sciure, de fibres, de matière plastique ou de copeaux, à partir d'un mélange de particules contenant de la lignocellulose et/ou de la cellulose additionnées ou non de liants, telles que de la sciure, des fibres ou des copeaux, la nappe étant pressée et durcie après son transfert dans une presse à un ou plusieurs étages ou une presse fonctionnant en continu par l'application de pression et de chaleur, **caractérisé en ce que** l'exposition à la vapeur de la nappe sur une distance d'exposition à la vapeur (G) commence au milieu de la nappe (I-I) et s'étend ensuite en forme de coin pendant la progression de la fabrication vers les bords longitudinaux (II-II ; III-III) de la nappe.

2. Procédé selon la revendication 1, **caractérisé en ce qu'**au début, 20 % de la largeur de la nappe (g) est exposée à la vapeur sur 20 % de la distance d'exposition à la vapeur (G), puis 40 % de la largeur de la nappe (g) est exposée à la vapeur sur 20 % de la distance d'exposition à la vapeur (G), vu dans la largeur de la nappe (g), puis 80 % de la largeur de la nappe (g) est exposée à la vapeur sur 20 % de la distance d'exposition à la vapeur (G), et enfin la largeur entière de la nappe (g) est exposée à la vapeur sur le reste de la distance d'exposition à la vapeur (G).

3. Procédé selon les revendications 1 à 2, **caractérisé en ce qu'**en vue d'une exposition à la vapeur en forme de coin et d'une exposition à la vapeur augmentée du milieu de la nappe (I-I), 20 % de la largeur de la nappe (g) est guidée sur 40 % sur la distance d'exposition à la vapeur (G) du dispositif d'exposition à la vapeur.

4. Procédé selon les revendications 1 à 3, **caractérisé en ce qu'**en vue d'une exposition à la vapeur en forme de coin et d'une exposition à la vapeur augmentée du milieu de la nappe (I-I), une pression de vapeur plus élevée que sur le bord (II-II et III-III) y est utilisée.

5. Procédé selon la revendication 1, caractérisé en ce l'exposition à la vapeur de la nappe s'effectue dans le sens de production sur une distance d'exposition à la vapeur (G) prédéterminée avec une pression de vapeur diminuant du milieu de la nappe (I-I) vers les bords longitudinaux (II-II ; III-III).

6. Procédé pour l'exposition à la vapeur de couches de couverture selon la revendication 1, **caractérisé en ce que** lors d'une exposition à la vapeur purement en forme de coin de couches de couverture de la nappe, la pression de vapeur est réduite au milieu de la nappe (I-I) dans la partie arrière de la distance d'exposition à la vapeur (G) afin que le front de vapeur ne pénètre pas plus profondément dans l'épaisseur de la nappe au milieu de la nappe (I-I) que sur les bords de la nappe (II-II, III-III).

7. Procédé selon une ou plusieurs des revendications 1 à 6, **caractérisé en ce que** l'exposition à la vapeur de la nappe s'effectue sur une distance d'exposition à la vapeur (G) alternativement avec des rangées actives et inactives de chambres de pression pour l'exposition à la vapeur de la nappe dans le sens de travail sur la distance d'exposition à la vapeur (G).

8. Procédé selon une ou plusieurs des revendications 1 à 7, **caractérisé en ce que** les chambres de pression utilisées pour l'exposition à la vapeur sont utilisées pour l'évacuation active ou passive de l'air refoulé.

9. Procédé selon une ou plusieurs des revendications 1 à 8, **caractérisé en ce qu'**une mesure du poids par unité de surface est prévue avant la surface d'exposition à la vapeur avec une possibilité de rétrosignalisation correspondante pour la commande de l'exposition à la vapeur.

10. Procédé selon une ou plusieurs des revendications 1 à 9, **caractérisé en ce que** certains champs sont ouverts à l'atmosphère ou raccordés à une pression négative.

11. Procédé selon une ou plusieurs des revendications 1 à 10, **caractérisé en ce que** les zones de bord sont conçues pour pouvoir être désactivées séparément.

12. Procédé selon la revendication 1 ou 2, **caractérisé en ce que** les chambres de pression sont amenées à une température approximativement égale ou supérieure à la température de condensation du fluide utilisé pour le préchauffage.

13. Procédé selon une ou plusieurs des revendications 1 à 12, **caractérisé en ce que** lorsque de la vapeur est utilisée, une température supérieure à 100°C est réglée pour les chambres de pression.

14. Procédé selon une ou plusieurs des revendications 1 à 13, **caractérisé en ce que** lorsque des bandes criblées sont utilisées par-dessus et/ou par-dessous la nappe, celles-ci sont également amenées, par contact avec le fluide utilisé, à une température approximativement égale ou supérieure à la température de condensation du fluide utilisé pour le préchauffage.

15. Dispositif pour exposer à la vapeur une nappe en mouvement ou ses couches de couverture lors de la fabrication de panneaux en matériau à base de bois tels que des panneaux à base de sciure, de fibres, de matière plastique ou de copeaux, à partir d'un mélange de particules contenant de la lignocellulose et/ou de la cellulose additionnées ou non de liants, telles que de la sciure, des fibres ou des copeaux, la nappe étant pressée et durcie après son transfert dans une presse à un ou plusieurs étages ou une presse fonctionnant en continu par l'application de pression et de chaleur, **caractérisé en ce qu'**une distance d'exposition à la vapeur (G) est partagée en différents champs d'exposition à la vapeur, plusieurs champs étant disposés en damier aussi bien dans le sens transversal (v, w, x, y, z) que dans le sens longitudinal (a, b, c, d, e, f), et les différents champs d'exposition à la vapeur peuvent être activés aussi bien séparément que par groupes et le débit de vapeur ainsi que la pression de vapeur peuvent être régulés dans chaque champ ou chaque groupe.

16. Dispositif selon la revendication 15, **caractérisé en ce qu'**une installation pour la mesure du poids par unité de mesure est prévue avant la surface d'exposition à la vapeur avec une possibilité de rétrosignalisation correspondante pour la commande de l'exposition à la vapeur.

17. Dispositif selon la revendication 15, **caractérisé en ce qu'**un dispositif de chauffage (4) est disposé dans les chambres de pression (3) des champs d'exposition à la vapeur (a, b, c, d, e, f) pour la nappe (2).

18. Dispositif selon la revendication 18, **caractérisé en ce que** le dispositif de chauffage (4) se compose de radiateurs.

19. Dispositif selon la revendication 18, **caractérisé en ce que** le dispositif de chauffage (4) se compose de nappes chauffées électriquement.

20. Dispositif selon la revendication 17, **caractérisé en ce que** le dispositif de chauffage (4) est disposé en haut et/ou en bas dans les chambres de pression (3).

21. Dispositif selon la revendication 16, **caractérisé en ce qu'**il est prévu avant les champs d'exposition à la vapeur (a, b, c, d, e, f) dans le sens de travail (AR) de la nappe (2) un dispositif de chauffage (5) pour la bande convoyeuse (1).

22. Dispositif selon la revendication 21, **caractérisé en ce que** le dispositif de chauffage (5) se compose de rouleaux, de nappes de contact ou de radiateurs à convection.
